# EUROPÄISCHE PATENTSCHRIFT

(11) **EP 4 217 538 B1**
(45) Veröffentlichungstag und Bekanntmachung des Hinweises auf die Patenterteilung: **13.03.2024**
(21) Anmeldenummer: 21739107.7
(22) Anmeldetag: 01.07.2021
(51) Int. Cl.: D21F 3/04, D21F 7/02, D21F 9/00, D21G 1/02

(54) **ANTRIEBSANORDNUNG UND ANTRIEBSANORDNUNG FUER EINE DOPPELSIEBPRESSE**
DRIVE ASSEMBLY AND DRIVE ASSEMBLY FOR A TWIN-WIRE PRESS
ENSEMBLE D'ENTRAÎNEMENT ET ENSEMBLE D'ENTRAÎNEMENT POUR UNE PRESSE À DOUBLE TOILE

(30) Priorität: 28.09.2020 AT 508232020
(43) Veröffentlichungstag der Anmeldung: 02.08.2023
(73) Patentinhaber: Andritz AG, 8045 Graz (AT)
(72) Erfinder: MEHINAGIC, Mahir, 8053 Graz (AT); KULHANEK, Ewald, 8113 St. Bartholomä (AT)
(74) Vertreter: Anzel, Andreas
(86) Internationale Anmeldenummer: PCT/EP2021/068249
(87) Internationale Veröffentlichungsnummer: WO 2022/063453

(56) Entgegenhaltungen:
- AT-A2- 502 584
- CH-A5- 671 892
- DE-A1- 1 427 925
- DE-A1- 2 629 039
- DE-B- 1 285 972

## Beschreibung

Die Erfindung betrifft eine Antriebsanordnung, umfassend eine um eine Achse drehbare Walze, eine Walzenlagerung, ein Lagergehäuse und einen Motor, wobei die Walze über die Walzenlagerung gelagert ist, das Lagergehäuse der Walzenlagerung mit einer Stuhlung oder einem Fundament verbunden ist und ein Antriebsdrehmoment des Motors auf die Walze übertragbar ist.

Die Erfindung betrifft weiter eine Doppelsiebpresse, umfassend eine erste Walze zum Antreiben einer ersten Bespannung und eine zweite Walze zum Antreiben einer zweiten Bespannung, wobei zumindest eine Walze eine erfindungsgemäße Antriebsanordnung umfasst.

Die Erfindung betrifft auch die Verwendung einer erfindungsgemäßen Antriebsanordnung zum Antreiben einer Walze in einer Doppelsiebpresse.

Eine Antriebsanordnung ist in der DE202013009581 U1 offenbart. So erfolgt der Anbau eines Rotationsmittels, etwa eines Motors, an die Achse einer Walze, wobei das Rotationsmittel eine als Hohlwelle ausgebildete Rotationswelle aufweist und ein Drehmoment über die Rotationswelle auf die Achse der Walze übertragbar ist.

Die DE102006060853 A1 offenbart eine Walzenantriebseinheit mit einem Getriebe, umfassend ein Gehäuse, ein zentrales Zahnrad sowie eine Abtriebswelle. Die Walzenantriebseinheit umfasst weiter einen Antriebsmotor, der über ein Ritzel mit dem zentralen Zahnrad in Triebverbindung steht.

Die DE1427925 A1 offenbart eine kompakte Elektro-Getrieberolle mit geringer Schwungmasse und steifer Lagerung, wobei innerhalb des Lagergehäuses ein Planetengetriebe angeordnet ist. Insbesondere ist der Planetenträger so steif gehalten, dass Stöße von der Rolle keine Verlagerung und somit keinen Kanteneingriff auf die Verzahnung ausüben, so dass ein Verkanten nicht zu befürchten ist. Dabei ist der Motor über einen Torsionsstab mit dem Planetengetriebe verbunden, wobei der Torsionsstab als inneres Sonnenrad des Planetengetriebes und gleichzeitig als drehelastische Kupplung fungiert, womit Fluchtungsfehler des Elektromotors kompensiert werden können. Weiter ist zwischen Grundrahmen und Lagergehäuse ein elastisches Zwischenstück eingebaut, um Laststöße von der Rolle zu mildern.

Die CH671892 A5 offenbart einen Einzelantrieb von Walzen, umfassend einen Direktantrieb bestehend aus Motor und Reduktionsgetriebe, wobei der Direktantrieb am Lagergehäuse angeflanscht und das von ihm ausgeübte Drehmoment an diesem Gehäuse abgestützt ist. Zur Übertragung des Drehmoments greift ein Aufsteckgetriebe - zumeist als Zahnwelle ausgebildet - in Aussparungen der Welle des Reduktionsgetriebes und des Wellenzapfens ein. Durch den Einsatz des Aufsteckgetriebes wird die Beeinflussung der Walze auf Biegung durch die Schräglage des Direktantriebs ausgeschaltet.

Die DE1285972 B offenbart einen Einzelantrieb für Richtwalzen einer Blech-Richtmaschine mit Planetengetriebe, wobei die Walzen in kippbaren Lagergehäusen über Wälzlager gelagert sind und jede Richtwalze einen Einzelantrieb hat, bestehend aus einem direkt an das Lagergehäuse angeflanschten Elektromotor, sowie aus einem Planetenradgetriebe, welches in einer Bohrung des Lagergehäuses untergebracht ist.

Die DE2629039 A1 offenbart eine durch einen Getriebemotor angetriebene Rollgangsrolle, deren Zapfen in Lagergehäusen drehbar gelagert sind, wobei der Getriebemotor an das Lagergehäuse unmittelbar angeflanscht ist.

Doppelsiebpressen zur Entwässerung einer Fasersuspension erlauben die Bildung einer kontinuierlichen Faserbahn. So ist eine Doppelsiebpresse und insbesondere der Rahmen für eine Doppelsiebpresse in der AT 502 584 A2 beschrieben.

In Doppelsiebpressen wird eine Fasersuspension von einer Eintrittskonzentration von z.B. 3 Gew.-% - 8 Gew.-% auf eine Austrittskonzentration von z.B. >30 Gew.-% konzentriert. Typischerweise umfassen Doppelsiebpressen einen ersten Bespannungslauf mit einer ersten Bespannung und einen zweiten Bespannungslauf mit einer zweiten Bespannung, wobei die Bespannungen permeabel - z.B. als Sieb - ausgeführt sind. Die Fasersuspension wird zwischen den umlaufenden Bespannungen eingebracht und entwässert. Dabei umfasst jeder Bespannungslauf zumindest eine angetriebene Walze, auf die das Antriebsmoment eines Motors über ein Getriebe übertragbar ist.

Eine typische Antriebsanordnung ist dadurch gekennzeichnet, dass die angetriebenen Walzen übereinander angeordnet sind und die Getriebe jeweils auf den jeweiligen Walzenzapfen montiert sind, wobei auch die Getriebe übereinander angeordnet sind. In dieser Anordnung ist beispielsweise der jeweilige Motor mit der Stuhlung verbunden und die übereinander angeordneten Getriebe sind über verbindende Drehmomentstützen verbunden, wodurch ein Verdrehen der Getriebegehäuse unterbunden wird. Diese Anordnung ist naheliegend, da der Antrieb - umfassend Motor, Getriebe, Kupplung, etc. - aus unabhängigen Standardkomponenten aufgebaut wird und letztlich für eine sehr spezifische Anordnung passen muss.

Herkömmliche Antriebsanordnungen weisen verschiedene Nachteile auf. So lastet bei einer Befestigung des Getriebes auf dem Walzenzapfen das Gewicht des Getriebes auf dem Walzenzapfen und verursacht eine Biegebelastung. Bei Verwendung von Drehmomentstützen zum Sichern gegen ein Verdrehen der Getriebegehäuse, werden die Walzenzapfen zudem durch die Momente der Drehmomentstützen belastet. Generell ist dabei die Zugänglichkeit zu den einzelnen Komponenten der Antriebsanordnung erschwert. Zudem erfordert ein Ausbau der Antriebswalze ein vormaliges Zerlegen und Abbau des Antriebs.

Ziel der Erfindung ist eine effektive Antriebsanordnung, eine Minimierung von über die Antriebsanordnung in die Walze eingebrachten mechanischen Belastungen, z.B. Biegebelastungen, bei guter Zugänglichkeit zu den einzelnen Komponenten der Antriebsanordnung wie auch der Walzen.

Dies gelingt erfindungsgemäß durch eine Antriebsanordnung gemäß Anspruch 1. Dabei ist der Motor mit dem Lagergehäuse der Walzenlagerung indirekt verbunden und ein Reaktionsdrehmoment des Motors in das Lagergehäuse der Walzenlagerung übertragbar.

Dabei ist die drehbare Walze über eine Walzenlagerung gelagert und das Lagergehäuse der Walzenlagerung ist mit einer Maschinenstuhlung bzw. einem Maschinenrahmen oder einem Fundament verbunden. Beispielsweise umfasst die drehbare Walze einen antriebsseitigen Walzenzapfen, wobei der Walzenzapfen in der Walzenlagerung gelagert ist. Der Motor überträgt ein Antriebsdrehmoment auf die Walze, z.B. auf den Walzenzapfen, wobei zur Übertragung des Antriebsdrehmoments weitere Komponenten, z.B. ein Getriebe, eine Kupplung, etc., zwischen Walze und Motor angeordnet sind. Entsprechend dem actio-reactio Prinzip verursacht das vom Motor generierte Antriebsdrehmoment ein Reaktionsdrehmoment. Erfindungsgemäß sieht die Antriebsanordnung die Einleitung des Reaktionsdrehmoments des Motors in das Lagergehäuse der Walzenlagerung vor. Die Übertragung des Reaktionsdrehmoments des Motors kann durch eine indirekte Verbindung des Motorgehäuses mit dem Lagergehäuse erfolgen. Eine indirekte Verbindung des Motorgehäuses kann beispielsweise über die zwischen dem Lagergehäuse und dem Motor angeordneten Komponenten erfolgen. Beispielsweise kann ein Getriebe zwischen dem Lagergehäuse und dem Motor angeordnet sein, wobei das Motorgehäuse beispielsweise mit dem Getriebegehäuse und weiter mit dem Lagergehäuse verbunden ist. Durch die indirekte Verbindung des Motorgehäuses mit dem Lagergehäuse ist weiter das Eigengewicht der Antriebsanordnung auf das Lagergehäuse übertragbar. Eine Belastung der Walze, oder des Lagerzapfens, entfällt.

Der Motor ist Motor mit dem Lagergehäuse verbunden, wobei der Motor zumindest über ein Getriebe mit dem Lagergehäuse verbunden ist. Derart ist das Reaktionsdrehmoment des Motors in das Lagergehäuse übertragbar.

In einer weiteren vorteilhaften Ausgestaltung ist zwischen dem Lagergehäuse und dem Getriebe ein Verbindungselement angeordnet, wobei der Motor über das Getriebe und das Verbindungselement mit dem Lagergehäuse verbunden ist. Dieses Verbindungselement ist beispielsweise als Getriebelaterne ausgeführt. Das Verbindungselement erlaubt den Motor und das Getriebe auf der einen Seite und das Lagergehäuse auf der anderen Seite zu verbinden, wobei das Reaktionsdrehmoment des Motors über das Verbindungselement in das Lagergehäuse der Walzenlagerung übertragbar ist. Im Inneren des Verbindungselements kann vorteilhafterweise die Kupplung angeordnet sein, wobei über die Kupplung das Antriebsmoment des Motors vom Getriebe auf die Walze übertragbar ist.

Eine ebenso günstige Ausgestaltung der Antriebsanordnung ist dadurch gekennzeichnet, dass das Antriebsdrehmoment des Motors um die Achse der drehbaren Walze wirkend ist. Vorteilhafterweise fluchtet die Antriebswelle des Motors und die Achse der drehbaren Walze, womit das Antriebsdrehmoment des Motors um die Achse der drehbaren Walze wirkend ist. Es ergibt sich eine Antriebsanordnung um bzw. entlang der Achse der drehbaren Walze. Die verschiedenen Komponenten der Antriebsanordnung, wie z.B. die Kupplung, das Verbindungselement, das Getriebe und Motor, sind entlang der Achse der drehbaren Walze angeordnet bzw. umschließen die Komponenten die Achse der drehbaren Walze. Bei Anordnung von angetriebene Walzen vertikal übereinander, weist jede einzelne angetriebene Walze eine eigene Antriebsanordnung auf, wobei durch die erfindungsgemäße effiziente Anordnung der Komponenten entlang der Achse der drehbaren Walze der zur Verfügung stehende Raum optimal genutzt werden kann.

Die Erfindung sieht u.a. vor, dass das Antriebsdrehmoment des Motors über das Getriebe und eine zwischen Getriebe und Walzenlagerung angeordnete Kupplung auf die Walze übertragbar ist.

Ferner ist die Walze über die Walzenlagerung gelagert und das Lagergehäuse mit einer Stuhlung oder Fundament verbunden, wobei das Reaktionsdrehmoment des Motors in das Lagergehäuse einbringbar ist. Die Walzenlagerung kann beispielsweise durch eine Lagerung des Walzenzapfens im Walzenlager erfolgen. Das Antriebsdrehmoment des Motors wird auf die Walze übertragen und das Reaktionsdrehmoment auf das Lagergehäuse der Walze. Dies erlaubt einen vorteilhaften modularen Aufbau der Antriebsanordnung und eine verbesserte Zugänglichkeit. Besonders vorteilhaft ist die Anordnung der Kupplung innerhalb eines Verbindungselements, das das Lagergehäuse mit dem Getriebe bzw. dem Motor verbindet, wobei die Kupplung mehrteilig ausgeführt ist. So kann durch Lösen des Verbindungselements von dem Lagergehäuse das Verbindungselement samt Getriebe und Motor von dem Lagergehäuse abgenommen werden, wobei zumindest ein Teil der Kupplung auf der Walze verbleibt und ein zweiter Teil der Kupplung zusammen mit dem Getriebe und Motor abnehmbar ist.

Erfindungsgemäß ist eine von der Achse der drehbaren Walze abweichende Ausrichtung des Getriebes durch die Kupplung kompensierbar. So überträgt das Getriebe das Antriebsdrehmoment des Motors um die Achse der drehbaren Walze. Dabei erlaubt die Kupplung eine Kompensierung bei abweichender Ausrichtung von Walze und Getriebe bzw. Motor.

Erfindungsgemäß umfasst die Kupplung ein erstes Kupplungselement und ein zweites Kupplungselement, wobei das erste Kupplungselement mit der Walze verbunden ist, das zweite Kupplungselement mit dem Getriebe verbunden ist, wobei ein drittes Kupplungselement das erste Kupplungselement und das zweite Kupplungselement verbindet, und durch das dritte Kupplungselement eine von der Achse der drehbaren Walze abweichende Ausrichtung des Getriebes kompensierbar ist. Dabei ist das erste Kupplungselement fest mit der Walze und das zweite Kupplungselement fest mit dem Getriebe verbunden. Eine Kompensierung einer abweichenden Ausrichtung von Walze und Getriebe erfolgt so zwischen dem ersten Kupplungselement und dritten Kupplungselement und / oder durch die Kompensierung zwischen dem zweiten Kupplungselement und dritten Kupplungselement. Dies ist einfach realisierbar durch eine Verzahnung zwischen dem ersten Kupplungselement und dritten Kupplungselement, bzw. dem zweiten Kupplungselement und dritten Kupplungselement. Das erste Kupplungselement bzw. das zweite Kupplungselement umfasst beispielsweise eine Kupplungsnabe.

In einer weiteren vorteilhaften Ausgestaltung umfasst die Kupplung eine Schrumpfscheibe, wobei das Antriebsdrehmoment des Motors über die Schrumpfscheibe auf die Walze übertragbar ist und die Schrumpfscheibe mit der Walze verbunden ist. Beispielsweise ist die Schrumpfscheibe auf den Walzenzapfen der Walze aufgeschrumpft, wobei die Schrumpfscheibe mit dem ersten Kupplungselement, beispielsweise mit der ersten Kupplungsnabe, fest verbunden - z.B. verschraubt - ist.

Ziel der Erfindung ist auch eine platzsparende und gut zugängliche Antriebsandordnung in einer Doppelsiebpresse. Dies gelingt erfindungsgemäß dadurch, dass die Doppelsiebpresse eine erfindungsgemäße Antriebsanordnung umfasst. Typischerweise umfasst eine Doppelsiebpresse eine erste Walze zum Antreiben einer ersten Bespannung und eine zweite Walze zum Antreiben einer zweiten Bespannung. Insbesondere bei übereinander angeordneten angetriebenen Walzen, erlaubt die erfindungsgemäße Walzenanordnung eine bessere Zugänglichkeit.

Die Erfindung wird nun anhand der Zeichnungen beispielhaft beschrieben.
Fig. 1 zeigt eine Antriebsanordnung entsprechend dem Stand der Technik.
Fig. 2 zeigt die Walzenlagerung einer erfindungsgemäßen Antriebsanordnung.
Fig. 3 zeigt die Walzenlagerung und ein Kupplungselement einer erfindungsgemäßen Antriebsanordnung.
Fig. 4 zeigt die Walzenlagerung und Kupplungselemente einer erfindungsgemäßen Antriebsanordnung.
Fig. 5. zeigt Motor, Getriebe und ein Kupplungselement einer erfindungsgemäßen Antriebsanordnung.
Fig. 6. zeigt ein mit dem Lagergehäuse verbundenes Verbindungselement einer erfindungsgemäßen Antriebsanordnung.
Fig. 7. zeigt eine erfindungsgemäße Antriebsanordnung an übereinander angeordneten Walzen.

Fig. 1 zeigt eine Antriebsanordnung entsprechend dem Stand der Technik. Dabei sind zwei Walzen 1,10 übereinander angeordnet. Die Walzen 1,10 sind jeweils über eine Walzenlagerung 3 gelagert, wobei die Lagergehäuse 4 der Walzenlager 3 mit einer Stuhlung 16 verbunden sind. Dabei sind die Walzen 1,10 antriebsseitig über Walzenzapfen 2 in den Walzenlagern 3 gelagert und Getriebe 8 sind jeweils auf die Walzenzapfen 2 aufgesteckt. Entsprechend der Anordnung der Walzen 1,10 übereinander sind auch die Getriebe 8 übereinander angeordnet, wobei ein Reaktionsmoment durch eine Verbindung der Getriebe 8 durch eine Drehmomentenstütze aufgenommen wird. Die Getriebe 8 werden jeweils durch einen an der Stuhlung 16 befestigen Motor 6 angetrieben, wobei der Motor 6 das Antriebsdrehmoment auf das Getriebe 8 über eine Kardanwelle übergibt.

Fig. 2 zeigt die Walzenlagerung einer erfindungsgemäßen Antriebsanordnung. Dabei ist die um die Achse 7 drehbare Walze 1,10 über die Walzenlagerung 3 gelagert, wobei die Walze 1,10 einen Walzenzapfen 2 umfasst und der Walzenzapfen 2 in der Walzenlagerung 3 gelagert ist. Die Walzenlagerung 3 umfasst ein Lagergehäuse 4, wobei die Walzenlagerung 3 bzw. das Walzenlager 3 über das Lagergehäuse 4 mit einer Stuhlung bzw. einem Fundament verbunden ist.

Fig. 3 zeigt die Walzenlagerung und ein Kupplungselement einer erfindungsgemäßen Antriebsanordnung. Dabei ist die Walze 1,10 über die Lagerung 3 gelagert, wobei das Lagergehäuse 4 der Walzenlagerung 3 mit einer Stuhlung oder einem Fundament verbunden ist. Ein Antriebsdrehmoment eines Motors ist über eine Kupplung 11 auf die Walze 1,10 übertragbar, wobei die Kupplung 11 ein erstes Kupplungselement 13 umfasst und das erste Kupplungselement 13 mit der Walze 1,10 verbunden ist. Das erste Kupplungselement 13 ist beispielsweise als Kupplungsnabe ausgeführt. Die Kupplung kann weiter eine Schrumpfscheibe 12 umfassen zur Übertragung des Antriebsdrehmoments des Motors, wobei die Schrumpfscheibe mit der Walze verbunden ist, z.B. auf den Walzenzapfen 2 aufgeschrumpft ist, und das erste Kupplungselement 13 über die Schrumpfscheibe 12 mit der Welle 1,10 verbunden ist. Das erste Kupplungselement 13 ist beispielsweise lösbar mit der Schrumpfscheibe 12 verbunden - so kann beispielsweise das Kupplungselement 13 mit der Schrumpfscheibe verschraubt werden.

Fig. 4 zeigt die Walzenlagerung und Kupplungselemente einer erfindungsgemäßen Antriebsanordnung. Zusätzlich zu Fig. 3 ist in Fig.4 ein drittes Kupplungselement 15 dargestellt. Dabei ist das erste Kupplungselement 13 über die Schrumpfscheibe 12 mit der Walze 1,10 verbunden, wobei das dritte Kupplungselement 15 die Übertragung des Antriebsdrehmoments des Motors 6 auf das erste Kupplungselement 13 und eine Kompensierung einer von der Achse 7 der drehbaren Walze 1,10 abweichenden Ausrichtung des Getriebes 8 erlaubt. Die Verbindung zwischen dem ersten Kupplungselement 13 und dem dritten Kupplungselement 15 ist beispielsweise durch eine Verzahnung realisiert. Durch diesen Aufbau ist eine Abnahme des dritten Kupplungsteils 15 von dem mit der Welle 1,10 verbundenen ersten Kupplungsteil 13 leicht möglich.

Fig. 5. zeigt Motor, Getriebe und ein Kupplungselement einer erfindungsgemäßen Antriebsanordnung. Dabei ist das Reaktionsdrehmoment des Motors 6 auf das Getriebe 8 übertragbar, wobei das Gehäuse des Motors 6 mit dem Gehäuse des Getriebes 8 verbunden ist und so das Reaktionsdrehmoment übertragbar ist. Weiter wird das Antriebsdrehmoment des Motors 6 auf das Getriebe 8 und weiter auf das zweite Kupplungselement 14 übertragen. Das zweite Kupplungselement 14 ist fest - z.B. verschraubt - mit dem Getriebe 8 verbunden und beispielsweise als Kupplungsnabe ausgeführt. Dabei ist das Antriebsdrehmoment des Motors 6 um die Achse 7 der drehbaren Walze 1,10 wirkend, bzw. sind die Komponenten der Antriebsanordnung entlang der Achse 7 angeordnet.

Fig. 6. zeigt ein mit dem Lagergehäuse verbundenes Verbindungselement einer erfindungsgemäßen Antriebsanordnung. Dabei ist das Verbindungselement 9 auf der einen Seite mit dem Lagergehäuse 4 verbunden, und auf der anderen Seite mit dem Getriebe 8 und dem Motor 6 und das Reaktionsdrehmoment des Motors 6 ist über das Getriebe 8 und das Verbindungselement 9 auf das Lagergehäuse 4 übertragbar. Das Verbindungselement 9 ist als Getriebelaterne ausgeführt, wobei das Verbindungselement 9 um die Achse 7 angeordnet ist. Vorteilhaft ist die Übertragung des Antriebsdrehmoments von dem Motor 6 auf die Walze 1,10, wobei das Antriebsdrehmoment vom Motor 6 über das Getriebe 8 und die Kupplung 11 auf die Walze 1,10 übertragen wird, wobei die Kupplung im Inneren des Verbindungselements 9 angeordnet ist und das Antriebsdrehmoment des Motors 6 um die Achse 7 der drehbaren Walze 1,10 wirkend ist.

Fig. 7. zeigt eine erfindungsgemäße Antriebsanordnung an übereinander angeordneten Walzen. Dabei ist eine erste Walze 1 sowie eine zweite Walze 10 mit jeweils einer erfindungsgemäßen Antriebsanordnung dargestellt. Die Walze 1 und Walze 10 sind übereinander angeordnet, was typischerweise in Doppelsiebpressen zutrifft, wobei Walze 1 Teil eines ersten Bespannungslaufs ist und Walze 10 Teil eines zweiten Bespannungslaufs. Somit ist die Walze 1,10 über eine Walzenlagerung 3 gelagert, wobei die Walzenlagerung 3 eine Lagergehäuse 4 umfasst und das Lagergehäuse mit einer Stuhlung bzw. einem Fundament verbunden ist. Die Komponenten der Antriebsanordnung sind entlang der Achse 7 angeordnet, wobei das Antriebsdrehmoment des Motors 6 um die Achse 7 der drehbaren Walze 1,10 wirkend ist. Das Antriebsdrehmoment des Motors 6 wird über das Getriebe 8 und die Kupplung 11 auf die Walze 1,10 übertragen. Gleichzeitig ist das Reaktionsdrehmoment des Motors 6 über das Getriebe 8 und das Verbindungselement 9 in das Lagergehäuse übertragbar. Dazu ist das Gehäuse des Motors 6 mit dem Gehäuse des Getriebes 8 mit dem Verbindungselement 9 und weiter dem Lagergehäuse 4 verbunden. In Fig. 7 sind diese Verbindungen als Verschraubungen dargestellt. Vorteilhafterweise ist die Kupplung 11 innerhalb des Verbindungselements 9 angeordnet. So ist es einfach möglich, das Verbindungselement 9 zusammen mit dem Getriebe 8 und Motor 6 von dem Lagergehäuse abzunehmen, wobei die Kupplung 11 mehrteilig ausgeführt ist und zumindest ein Kupplungsteil - z.B. das fest mit dem Getriebe 8 verbundene zweite Kupplungselement 14 - zusammen mit dem Verbindungselement 9 abnehmbar ist. So verbleibt zumindest ein Kupplungselement - z.B. das fest mit der Welle 1,10 verbundene erste Kupplungselement 13 - auf der Welle 1,10.

Die vorliegende Erfindung bietet zahlreiche Vorteile, insbesondere eine effektive Antriebsanordnung. Dies bedeutet eine gute Zugänglichkeit zu den Komponenten der Antriebsanordnung und insbesondere zu der Walze, wobei durch den modularen Aufbau eine einfache Trennung von Walze und restlicher Antriebsanordnung möglich ist. So wird die Walze zugänglich, ohne vorab alle weiteren Komponenten, wie z.B. Kupplung, Getriebe und Motor, einzeln entfernen zu müssen bzw. die Verbindung der weiteren Komponenten zur Stuhlung bzw. dem Fundament lösen zu müssen. Gleichzeitig erlaubt die erfindungsgemäße Antriebsanordnung eine minimale Belastung der Welle, da das Gewicht der weiteren Komponenten der Antriebsanordnung aber auch das vom Motor induzierte Reaktionsdrehmoment nicht auf die Welle übertragen wird.

### Bezugszeichen

- (1): Walze
- (2): Walzenzapfen
- (3): Walzenlagerung
- (4): Lagergehäuse
- (5): Drehmomentenstütze
- (6): Motor
- (7): Drehachse
- (8): Getriebe
- (9): Verbindungselement
- (10): Walze
- (11): Kupplung
- (12): Schrumpfscheibe
- (13): Erstes Kupplungselement
- (14): Zweites Kupplungselement
- (15): Drittes Kupplungselement
- (16): Stuhlung

## Patentansprüche

1. Antriebsanordnung, umfassend eine um eine Achse (7) drehbare Walze (1,10), eine Walzenlagerung (3), ein Lagergehäuse (4) und einen Motor (6), wobei die Walze (1,10) über die Walzenlagerung (3) gelagert ist, das Lagergehäuse (4) der Walzenlagerung (3) mit einer Stuhlung (16) oder einem Fundament verbindbar ist und ein Antriebsdrehmoment des Motors (6) auf die Walze (1,10) übertragbar ist, wobei der Motor (6) mit dem Lagergehäuse (4) der Walzenlagerung (3) indirekt verbunden ist und ein Reaktionsdrehmoment des Motors (6) in das Lagergehäuse (4) der Walzenlagerung (3) übertragbar ist, wobei der Motor (6) zumindest über ein Getriebe (8) mit dem Lagergehäuse (4) verbunden ist, **dadurch gekennzeichnet, dass** das Antriebsdrehmoment des Motors (6) über das Getriebe (8) und eine zwischen Getriebe (8) und Walzenlagerung (3) angeordnete Kupplung (11) auf die Walze (1,10) übertragbar ist und die Kupplung (11) ein erstes Kupplungselement (13) und ein zweites Kupplungselement (14) umfasst, das erste Kupplungselement (13) mit der Walze (1,10) verbunden ist, das zweite Kupplungselement (14) mit dem Getriebe (8) verbunden ist, wobei ein drittes Kupplungselement (15) das erste Kupplungselement (13) und das zweite Kupplungselement (14) verbindet, wobei durch das dritte Kupplungselement (15) eine von der Achse (7) der drehbaren Walze (1,10) abweichende Ausrichtung des Getriebes (8) kompensierbar ist.

2. Antriebsanordnung nach Anspruch 1, **dadurch gekennzeichnet, dass** zwischen dem Lagergehäuse (4) und dem Getriebe (8) ein Verbindungselement (9) angeordnet ist, wobei der Motor (6) über das Getriebe (8) und das Verbindungselement (9) mit dem Lagergehäuse (4) verbunden ist.

3. Antriebsanordnung nach Anspruch 2, **dadurch gekennzeichnet, dass** das Antriebsdrehmoments des Motors (6) über eine im Inneren des Verbindungselements (9) angeordnete Kupplung (11) von dem Motor (6) auf die Walze (1,10) übertragbar ist.

4. Antriebsanordnung einem der Ansprüche 1 bis 3, **dadurch gekennzeichnet, dass** die Kupplung (11) eine Schrumpfscheibe (12) umfasst und das Antriebsdrehmoment des Motors (6) über die Schrumpfscheibe (12) auf die Walze (1,10) übertragbar ist, wobei die Schrumpfscheibe (12) mit der Walze (1,10) verbunden ist.

5. Antriebsanordnung nach einem der Ansprüche 1 bis 4, **dadurch gekennzeichnet, dass** das Antriebsdrehmoment des Motors (6) um die Achse (7) der drehbaren Walze (1,10) wirkend ist.

6. Doppelsiebpresse, umfassend eine erste Walze (1) zum Antreiben einer ersten Bespannung und eine zweite Walze (10) zum Antreiben einer zweiten Bespannung, wobei zumindest eine Walze (1,10) eine Antriebsanordnung entsprechend einem der Ansprüche 1 bis 5 umfasst.

7. Verwendung einer Antriebsanordnung nach einem der Ansprüche 1 bis 5 zum Antreiben einer Walze (1,10) in einer Doppelsiebpresse.

## Claims

1. A drive arrangement comprising a roll (1,10) rotatable about an axis (7), a roll bearing (3), a bearing housing (4) and a motor (6), wherein the roll (1,10) is mounted via the roll bearing (3), the bearing housing (4) of the roll bearing (3) can be connected to a frame (16) or a foundation and a drive torque of the motor (6) can be transmitted to the roll (1,10), wherein the motor (6) is indirectly connected to the bearing housing (4) of the roll bearing (3) and a reaction torque of the motor (6) can be transmitted into the bearing housing (4) of the roll bearing (3), wherein the motor (6) is connected to the bearing housing (4) at least via one gear unit (8), **characterised in that** the drive torque of the motor (6) can be transmitted to the roll (1,10) via the gear unit (8) and a coupling (11) arranged between the gear unit (8) and the roll bearing (3), and the coupling (11) comprises a first coupling element (13) and a second coupling element (14), the first coupling element (13) is connected to the roll (1,10), the second coupling element (14) is connected to the gear unit (8), wherein a third coupling element (15) connects the first coupling element (13) and the second coupling element (14), wherein an alignment of the gear unit (8) deviating from the axis (7) of the rotatable roll (1,10) can be compensated by the third coupling element (15).

2. Drive arrangement according to Claim 1, **characterized in that** a connecting element (9) is arranged between the bearing housing (4) and the gear unit (8), wherein the motor (6) is connected to the bearing housing (4) via the gear unit (8) and the connecting element (9).

3. Drive arrangement according to Claim 2, **characterised in that** the drive torque of the motor (6) can be transmitted from the motor (6) to the roll (1,10) via a coupling (11) arranged inside the connecting element (9).

4. Drive arrangement one of Claims 1 to 3, **characterised in that** the coupling (11) comprises a shrink disc (12) and the drive torque of the motor (6) can be transmitted to the roll (1,10) via the shrink disc (12), the shrink disc (12) being connected to the roll (1,10).

5. Drive arrangement according to one of Claims 1 to 4, **characterized in that** the drive torque of the motor (6) is acting around the axis (7) of the rotatable roll (1,10).

6. Twin wire press, comprising a first roll (1) for driving a first clothing and a second roll (10) for driving a second clothing, wherein at least one roll (1,10) comprises a drive arrangement according to one of claims 1 to 5.

7. Use of a drive arrangement according to one of claims 1 to 5 for driving a roll (1,10) in a twin wire press.

## Revendications

1. Ensemble d'entraînement, comprenant un rouleau (1, 10) pouvant tourner autour d'un axe (7), un roulement à galets (3), un logement de palier (4) et un moteur (6), dans lequel le rouleau (1,10) est monté via le roulement à galets (3), le logement de palier (4) du roulement à galets (3) peut être relié à un châssis (16) ou à une fondation et un couple d'entraînement du moteur (6) peut être transmis au rouleau (1, 10), dans lequel le moteur (6) est indirectement relié au logement de palier (4) du roulement à galets (3) et un couple de réaction du moteur (6) peut être transmis dans le logement de palier (4) du roulement à galets (3), dans lequel le moteur (6) est relié au logement de palier (4) au moins via une transmission (8), **caractérisé en ce que** le couple d'entraînement du moteur (6) peut être transmis au rouleau (1,10) via la transmission (8) et un dispositif d'accouplement (11) disposé entre la transmission (8) et le roulement à galets (3), et le dispositif d'accouplement (11) comprend un premier élément d'accouplement (13) et un second élément d'accouplement (14), le premier élément d'accouplement (13) est relié au rouleau (1, 10), le second élément d'accouplement (14) est relié à la transmission (8), dans lequel un troisième élément d'accouplement (15) relie le premier élément d'accouplement (13) et le second élément d'accouplement (14), dans lequel un alignement de la transmission (8) déviant de l'axe (7) du rouleau (1,10) pouvant tourner peut être compensé par le troisième élément d'accouplement (15).

2. Ensemble d'entraînement selon la revendication 1, **caractérisé en ce qu'**un élément de liaison (9) est disposé entre le logement de palier (4) et la transmission (8), dans lequel le moteur (6) est relié au logement de palier (4) via la transmission (8) et l'élément de liaison (9).

3. Ensemble d'entraînement selon la revendication 2, **caractérisé en ce que** le couple d'entraînement du moteur (6) peut être transmis en provenance du moteur (6) au rouleau (1,10) via un dispositif d'accouplement (11) disposé à l'intérieur de l'élément de liaison (9).

4. Ensemble d'entraînement selon l'une quelconque des revendications 1 à 3, **caractérisé en ce que** le dispositif d'accouplement (11) comprend un manchon rétractable (12) et le couple d'entraînement du moteur (6) peut être transmis au rouleau (1, 10) via le manchon rétractable (12), le manchon rétractable (12) étant relié au rouleau (1, 10).

5. Ensemble d'entraînement selon l'une quelconque des revendications 1 à 4, **caractérisé en ce que** le couple d'entraînement du moteur (6) agit autour de l'axe (7) du rouleau (1,10) pouvant tourner.

6. Presse à double toile, comprenant un premier rouleau (1) destiné à entraîner un premier habillage et un second rouleau (10) destiné à entraîner un second habillage, dans lequel au moins un rouleau (1,10) comprend un ensemble d'entraînement selon l'une quelconque des revendications 1 à 5.

7. Utilisation d'un ensemble d'entraînement selon l'une quelconque des revendications 1 à 5 pour entraîner un rouleau (1,10) dans une presse à double toile.
